# FASCICULE DE BREVET EUROPEEN

(11) **EP 3 872 267 B1**
(45) Date de publication et mention de la délivrance du brevet: **30.08.2023**
(21) Numéro de dépôt: 21159160.7
(22) Date de dépôt: 25.02.2021
(51) Int. Cl.: E02F 3/20, E02D 17/13, E02F 3/47, E02F 3/92, B66C 3/02, B66C 3/16, E02F 3/22, E02F 3/58

(54) **MACHINE D'EXCAVATION AYANT UN CHASSIS MUNI D'AILES DE GUIDAGE**
AUSHUBMASCHINE MIT EINEM RAHMEN, DER MIT FÜHRUNGSFLÜGELN VERSEHEN IST
DIGGING MACHINE WITH A FRAME EQUIPPED WITH GUIDING WINGS

(30) Priorité: 25.02.2020 FR 2001824
(43) Date de publication de la demande: 01.09.2021
(73) Titulaire: Soletanche Freyssinet, 92500 Rueil Malmaison (FR)
(72) Inventeur: KIRBY, Scott, 92500 Rueil Malmaison (FR)
(74) Mandataire: Cabinet Beau de Loménie

(56) Documents cités:
- EP-A1- 1 847 653
- EP-A1- 2 378 002
- EP-A1- 3 366 844
- EP-A2- 0 887 474
- EP-A2- 0 919 669
- WO-A1-2014/199078
- WO-A2-2017/042499

## Description

### Domaine Technique

L'invention concerne le domaine de l'excavation de tranchées dans le sol, et la réalisation d'écrans dans le sol, notamment des parois moulées ou préfabriquées. Elle concerne en particulier les techniques de réalisation de parois moulées arquées dans le sol.

### Technique Antérieure

Pour la réalisation de tranchées et d'écrans dans le sol, on utilise généralement une machine d'excavation, qui peut être une benne de forage munie de godets, ou bien une fraise munie de tambours de coupe rotatifs.

Une telle machine d'excavation comporte traditionnellement :
un châssis s'étendant selon une direction longitudinale entre une partie d'extrémité inférieure et une partie d'extrémité supérieure, le châssis ayant un premier côté principal, un second côté principal opposé au premier côté principal, un premier côté latéral et un second côté latéral opposé au premier côté latéral, les premier et second côtés principaux et les premier et second côtés latéraux s'étendant selon la direction longitudinale du châssis, les premier et second côtés latéraux étant transversaux aux premier et second côtés principaux ;
un dispositif d'excavation disposé sous la partie d'extrémité inférieure du châssis.

Le dispositif d'excavation comporte donc le plus souvent une paire de godets, lorsque la machine d'excavation est une benne preneuse, ou une paire de tambours de coupe rotatifs, lorsque la machine d'excavation est une fraise.

La tranchée réalisée à l'aide d'une telle machine d'excavation présente généralement une section transversale, considérée dans un plan horizontal, de forme sensiblement rectangulaire. La tranchée présente des première et seconde faces principales, qui s'étendent verticalement en étant parallèles l'une à l'autre, ainsi que des première et seconde faces latérales qui s'étendent verticalement, les faces latérales étant plus petites que les première et seconde faces principales. Les première et seconde faces principales sont perpendiculaires aux première et seconde faces latérales.

Pour réaliser une paroi continue dans le sol, on connaît une technique consistant à forer une première tranchée, puis une deuxième tranchée à distance de la première tranchée. La portion de sol située entre les première et deuxième tranchée, généralement dénommée merlon, est excavée lors d'une troisième opération de forage vertical.

Le plus souvent, le merlon présente une longueur - correspondant sensiblement à la distance séparant les première et deuxième tranchées - inférieure à la longueur de la section transversale du dispositif d'excavation, considérée dans ledit plan horizontal. Il s'ensuit que, lors de l'excavation verticale du merlon, la surface du merlon est inférieure à la surface d'attaque du dispositif d'excavation. Comme le dispositif d'excavation n'est pas en appui sur toute sa surface d'attaque, cela a parfois pour effet de faire dévier la machine d'excavation vers l'une ou l'autre des première et deuxième tranchées. Une telle déviation est particulièrement gênante dès lors qu'elle conduit à une déviation de trajectoire de forage et peut conduire à abimer les première et deuxième tranchées préalablement réalisées. Un tel endommagement a pour effet d'engendrer une surconsommation de béton nécessaire pour remplir les zones sur-excavées par le dispositif d'excavation ayant dévié. Pour pallier ce risque, il est nécessaire de corriger régulièrement l'orientation du châssis, ce qui est chronophage et nuit à la productivité.

Une telle déviation est encore plus problématique dans le cas de la réalisation d'écrans arqués où les première et deuxième tranchées ne sont pas parallèles l'une à l'autre.

Plus généralement, cette problématique se présente dès lors qu'il est nécessaire d'excaver une portion de sol dont la section horizontale est inférieure à la surface d'attaque du dispositif d'excavation.

Le document EP0887474 décrit une machine d'excavation selon le préambule de la revendication 1, comportant des volets latéraux de réglage pour corriger une éventuelle déviation de trajectoire.

### Exposé de l'invention

Un but de la présente invention est de proposer une machine d'excavation permettant de limiter les déviations du dispositif d'excavation, notamment lors du forage du merlon situé entre deux tranchées préalablement excavées. La machine d'excavation selon l'invention permet donc en particulier d'améliorer la qualité de réalisation des parois moulées.

Pour ce faire, l'invention porte sur une machine d'excavation selon la revendication 1 qui comporte en outre au moins un premier dispositif de guidage comprenant au moins un premier volet de guidage en saillie depuis le premier côté latéral du châssis vers l'extérieur du châssis, et considéré dans un plan perpendiculaire à la direction longitudinale du châssis, le premier volet de guidage est incliné par rapport au premier côté latéral.

Lors de l'excavation du merlon, le premier volet de guidage vient en appui contre l'une des faces de l'une tranchée préalablement excavée, afin d'éviter une déviation du dispositif d'excavation dans le plan horizontal. Une telle tranchée comporte traditionnellement deux grandes faces principales verticales et parallèles l'une à l'autre, et deux petites faces latérales verticales, parallèles l'une à l'autre et perpendiculaires aux grandes faces principales.

Le premier volet de guidage constitue donc une extension latérale du châssis qui vient en appui contre une des faces de la tranchée. Le premier volet de guidage glisse contre la paroi de la tranchée pendant la descente du châssis dans le sol. De préférence, mais non exclusivement, le premier volet de guidage s'étend substantiellement continûment depuis le châssis, de manière à former une surface de guidage continue entre châssis et le premier volet de guidage. Préférentiellement, le premier volet de guidage comporte une première face de guidage qui est disposée dans la continuité du premier côté principal du châssis.

De préférence, l'angle d'inclinaison entre le premier volet de guidage et le premier côté latéral est compris entre 0° et 90°, de préférence mais non exclusivement entre 45° et 90°. Plus généralement, l'angle d'inclinaison peut être choisi de sorte que le premier volet de guidage soit parallèle au premier côté principal ou au second côté principal.

Aussi, selon un mode de réalisation de l'invention, le premier volet de guidage est parallèle au premier côté principal du châssis. Dans ce mode de réalisation, le premier volet de guidage vient en appui contre la première ou deuxième face verticale principale de la tranchée, ce qui empêche le châssis de pivoter dans un plan horizontal. L'invention permet donc d'empêcher une déviation du dispositif d'excavation, notamment par pivotement dans un plan horizontal.

On comprend donc que, en position d'usage, le premier volet de guidage est fixe par rapport au châssis.

De préférence, au moins l'un des premier et second côtés principaux du châssis comprend un organe de guidage agencé pour venir en appui contre une face principale de la tranchée, et le premier volet de guidage et l'organe de guidage sont coplanaires. On comprend que le premier volet de guidage et l'organe de guidage présentent des faces d'appui contre une paroi de la tranchée qui s'étendant dans un même plan. L'organe de guidage, connu par ailleurs, peut par exemple être constituée d'une ou plusieurs plaques ou montants qui sont configurés pour glisser le long de la face principale de la tranchée lors de la descente de la machine d'excavation dans le sol.

Selon un mode de réalisation, le premier volet de guidage est fixé de façon démontable au premier côté latéral du châssis ou bien au premier côté principal.

Selon l'invention, le premier volet de guidage est monté au châssis de façon pivotante autour d'un premier axe parallèle à la direction longitudinale, le premier dispositif de guidage comprenant en outre un premier dispositif de blocage pour bloquer en rotation le premier volet de guidage par rapport au premier côté latéral.

Un intérêt est de pouvoir rabattre le premier volet de guidage contre le premier côté latéral. Ainsi, il est possible forer la tranchée sans avoir à retirer le premier dispositif de guidage du châssis. Un autre intérêt du montage pivotant est de pouvoir régler l'angle d'inclinaison du premier volet de guidage par rapport au premier côté latéral, grâce à quoi la même machine d'excavation peut être utilisée pour réaliser différents types et formes de parois, notamment arquées ou cylindriques. De façon avantageuse, une seule machine d'excavation peut donc être utilisée sur un chantier pour réaliser des parois ayant des configurations différentes.

De préférence, mais non nécessairement, la machine d'excavation selon l'invention comporte en outre un premier vérin pour faire pivoter le premier volet de guidage par rapport au premier côté latéral. Le vérin peut être contrôlé à distance par un opérateur. Il peut être du type hydraulique, électrique, ou bien encore à actionnement manuel. Le vérin peut également servir de premier dispositif de blocage.

Avantageusement le premier volet de guidage comporte une plaque, de préférence plane, qui est parallèle à la direction longitudinale du châssis. La plaque vient préférentiellement en appui contre l'une des faces principales de la tranchée.

Selon un mode de réalisation préférentiel, le premier volet de guidage est disposé en partie d'extrémité inférieure du châssis. Le premier volet de guidage s'étend donc de préférence depuis une partie d'extrémité inférieure du premier côté latéral du châssis.

Selon une variante, le premier dispositif de guidage comporte en outre un patin disposé sur un bord latéral du premier volet de guidage, le patin étant prévu pour venir en appui contre une face latérale d'une tranchée. Le patin s'étend de préférence le long du bord latéral du premier volet de guidage. Il permet de réaliser un appui linéaire contre ledit bord latéral ou contre un joint longitudinal de type CWS lorsqu'il est présent.

Selon un autre mode de réalisation, le premier dispositif de guidage comprend en outre un deuxième volet de guidage relié au premier volet de guidage, de sorte que le premier volet de guidage est disposé entre le châssis et le deuxième volet de guidage.

On comprend que le deuxième volet de guidage constitue une extension latérale du premier volet de guidage.

De préférence, considéré selon un plan perpendiculaire à la direction longitudinale du châssis, le deuxième volet de guidage est incliné par rapport au premier volet de guidage. Une telle conformation permet d'augmenter les zones d'appui possibles sur les parois des tranchées adjacentes.

Encore de préférence, le deuxième volet de guidage est monté au premier volet de guidage de façon pivotante autour d'un deuxième axe parallèle au premier axe, le deuxième dispositif de guidage comprenant en outre un deuxième dispositif de blocage pour bloquer en rotation le deuxième volet de guidage par rapport au premier volet de guidage.

Les premier et deuxième dispositifs de blocage peuvent être actionnés de manière indépendante, afin d'adapter le dispositif de guidage à la configuration des tranchées adjacentes.

Les premier et deuxième volets de guidage sont préférentiellement rétractables de façon à être masqués lorsque la machine d'excavation est utilisée pour forer la première ou deuxième tranchée. Les premier et deuxième volets de guidage sont donc déployés lors du forage de la portion de sol constituant le merlon.

De préférence, la machine d'excavation selon l'invention comprend un deuxième vérin pour faire pivoter le deuxième volet de guidage par rapport au premier volet de guidage. A l'instar du premier vérin, le deuxième vérin peut être contrôlé à distance ou bien être de type manuel.

Encore de préférence, et à l'instar du premier volet de guidage, le deuxième volet de guidage comporte une plaque, de préférence plane, qui est parallèle la direction longitudinale du châssis.

Le premier dispositif de guidage comporte en outre et de préférence un patin disposé sur un bord latéral du deuxième volet de guidage, le patin étant prévu pour venir en appui contre une face latérale d'une tranchée.

Selon un autre mode de réalisation, la machine d'excavation selon l'invention comprend en outre un deuxième dispositif de guidage comprenant au moins un troisième volet de guidage en saillie par rapport au second côté latéral du châssis vers l'extérieur du châssis et, considéré dans un plan perpendiculaire à la direction longitudinale du châssis, le troisième volet de guidage est incliné par rapport au second côté latéral du châssis.

On comprend que les premier et troisième volets de guidage sont disposés de part et d'autre du châssis.

Selon un exemple préférentiel de réalisation, le troisième volet de guidage est en saillie depuis la partie inférieure du châssis. Aussi, de préférence, les premier et troisième volets de guidage sont tous deux disposés en partie inférieure du châssis. De préférence, mais non nécessairement, le deuxième dispositif de guidage comporte un volet de guidage additionnel, similaire au deuxième volet de guidage, et relié au troisième volet de guidage

Selon un autre mode de réalisation, la machine d'excavation selon l'invention comprend en outre un troisième dispositif de guidage muni d'un quatrième volet de guidage en saillie par rapport au premier ou second côté latéral du châssis vers l'extérieur du châssis et, considéré dans un plan perpendiculaire à la direction longitudinale du châssis, le quatrième volet de guidage est incliné par rapport au premier ou au second côté latéral du châssis, le quatrième volet de guidage étant en saillie depuis la partie supérieure du châssis.

Selon un mode de réalisation, la machine d'excavation est de type benne et le dispositif d'excavation comporte une paire de godets mobiles.

Selon un autre mode de réalisation, la machine d'excavation est une fraise et le dispositif d'excavation comporte au moins un tambour de coupe qui est rotatif autour d'un axe de rotation perpendiculaire au premier côté principal du châssis.

L'invention concerne également un procédé de forage d'un sol, dans lequel :
on fore verticalement une première tranchée dans le sol, la première tranchée ayant une première face principale qui est verticale ainsi qu'une première face latérale qui est verticale et orthogonale à la première face principale ; puis
on fore verticalement dans le sol une portion de sol à l'aide de la machine d'excavation selon l'invention, le premier volet de guidage venant en appui contre la première face principale de la première tranchée pendant le forage de la portion de sol.

L'invention concerne enfin un procédé de forage d'un sol, dans lequel :
on fore verticalement une première tranchée dans le sol, la première tranchée ayant une première face principale et une première face latérale qui est orthogonale à face principale ; puis
on fore verticalement une portion de sol à l'aide de la machine d'excavation selon l'invention, le deuxième volet de guidage venant en appui contre la première face principale et/ou contre la première face latérale de la première tranchée pendant le forage de la portion de sol.

On comprend que le contact entre le deuxième volet de guidage et la première face principale et/ou contre la première face latérale de la première tranchée permet d'empêcher une déviation du châssis, notamment pendant le forage du merlon.

Avantageusement, après avoir foré la première tranchée et avant de forer la portion de sol, on fore verticalement une deuxième tranchée dans le sol, ladite deuxième tranchée étant séparée de la première tranchée par la portion de sol.

De préférence, lors du forage vertical de la portion de sol, on utilise une machine d'excavation munie des premier et deuxième dispositifs de guidage, de façon à maintenir l'orientation du châssis par rapport aux faces des première et deuxième tranchées.

De préférence, considérées dans un plan horizontal, les première et deuxième tranchées sont inclinées l'une par rapport à l'autre.

### Description des dessins

L'invention sera mieux comprise à la lecture de la description qui suit de modes de réalisation de l'invention donnés à titre d'exemples non limitatifs, en référence aux dessins annexés, sur lesquels :
[Fig. **1**] La figure **1** est une vue schématique en perspective d'une machine d'excavation selon un mode de réalisation de l'invention ;
[Fig. **2**] La figure **2** est une vue de dessus d'une machine d'excavation selon un premier mode de réalisation de l'invention ;
[Fig. **3**] La figure **3** est une vue de dessus de machine d'excavation de la figure **1****,** les volets de guidage étant inclinés par rapport à la face principale du châssis ;
[Fig. **4**] La figure **4** est une vue de dessus d'une machine d'excavation selon un deuxième mode de réalisation de l'invention où les dispositifs de guidage comportent plusieurs volets;
[Fig. **5A**] La figure **5**A illustre, en vue de dessus, une tranchée excavée dans le sol et une portion de sol à excaver ;
[Fig. **5**B] La figure **5**B illustre, en vue de dessus, le forage de la portion de sol de la figure **5**A ;
[Fig. **6**A] La figure **6**A illustre, en vue de dessus, des première et deuxième tranchées parallèles l'une à l'autre et séparées l'une de l'autre par un merlon ;
[Fig. **6**B] La figure **6**B illustre le forage du merlon de la figure **6**A à l'aide de la machine selon l'invention ;
[Fig. **7**A] La figure **7**A illustre, en vue de dessus, des première et deuxième tranchées inclinées l'une par rapport à l'autre et séparées l'une de l'autre par un merlon ;
[Fig. **7**B] La figure **7**B illustre le forage du merlon de la figure **7**A à l'aide de la machine d'excavation selon l'invention ;
[Fig. **8**] La figure **8** est une vue schématique en perspective d'une machine d'excavation de type fraise selon un autre mode de réalisation de l'invention ; et
[Fig. **9**] La figure **9** est une vue schématique en perspective d'une machine d'excavation de type benne selon un exemple de réalisation de l'invention.

### Description des modes de réalisation

Nous allons à présent décrire plusieurs modes de réalisation d'une machine d'excavation **10** selon l'invention qui permet de réaliser des tranchées verticales dans un sol **S.** De façon connue, une telle machine d'excavation est utilisée dans le cadre de la fabrication de parois moulées dans le sol, ces parois se présentant sous une forme rectiligne, arquée ou bien circulaire.

Cette machine d'excavation comporte un châssis **12** s'étendant selon une direction longitudinale A entre une partie d'extrémité inférieure **14** et une partie d'extrémité supérieure **16.** Dans le repère (X,Y,Z) représenté sur les figures, on comprend que la direction longitudinale A s'étend selon l'axe **Z.**

Considéré dans un plan horizontal XY, on constate en figure **2** que le châssis comporte une longueur **L,** qui s'étend selon l'axe **X,** et une largeur **I** qui s'étend selon l'axe **Y.**

Le châssis **12** comporte un premier côté principal **20** qui s'étend dans le plan vertical XZ. Le châssis **12** comporte en outre un second côté principal **22** qui est opposé parallèle au côté principal **20.** On comprend que la distance entre les premier et second côtés principaux **20,22** correspond à la largeur **I.**

Le châssis **12** comporte en outre un premier côté latéral **24** qui s'étend dans le plan vertical YZ. Le châssis comporte un second plan latéral **26** qui est opposé parallèle au premier côté latéral **24.**

La distance entre les premier et second côtés latéraux **24,26** correspond à la longueur **L** du châssis. Le châssis **12** présente également une hauteur **H** qui s'étend selon l'axe **Z.**

Comme on le comprend, les premier et second côtés principaux **20,22** et les premier et second côtés latéraux **24,26** s'étendent selon la direction longitudinale **A** du châssis **12.** Par ailleurs, les premier et second côtés latéraux **24,26** sont transversaux, en particulier perpendiculaires aux premier et second côtés principaux **20,22.**

La machine d'excavation **10** comporte, par ailleurs, un dispositif d'excavation **30** qui est disposé sous la partie d'extrémité inférieure **14** du châssis **12.** Dans ce premier mode de réalisation, le dispositif d'excavation **30** comporte deux tambours de coupe **32,34,** connus par ailleurs, qui sont rotatifs autour d'axe de rotation **C** et **D** parallèles l'un à l'autre et perpendiculaires au premier côté principal **20** du châssis **12.** Le dispositif d'excavation **30** comporte également des moteurs hydrauliques connus par ailleurs, qui, dans cet exemple, sont intégrés dans les tambours de coupe **32,34.**

La machine d'excavation **10** est suspendue à un câble de sustentation **9** qui est relié à la partie d'extrémité supérieure **16** du châssis **12.** Le châssis **12** comporte par ailleurs des organes de guidage **42** qui s'étendent quant à eux selon le second côté principal **22.** Le châssis **12** comporte par ailleurs des troisièmes organes de guidage **44** qui s'étendent selon le premier côté latéral **24** et des quatrièmes organes de guidage **46** qui s'étendent selon le second côté latéral **26.** Ces organes de guidage **40,42,44,46** sont connus par ailleurs et ne seront pas décrits plus en détail ici.

Les premier, deuxième, troisième et quatrième organes de guidage **40,42,44,46** servent à guider le déplacement vertical du châssis en prenant appui contre les faces de la tranchée.

Conformément à l'invention, la machine d'excavation **10** comporte en outre un premier dispositif de guidage **50** dont la fonction est de guider le déplacement vertical du châssis, en prenant appui contre une paroi d'une tranchée adjacente.

Le premier dispositif de guidage **50** comprend, dans cet exemple, un premier volet de guidage **52** qui est en saillie depuis le premier côté latéral **24** du châssis **12** vers l'extérieur du châssis.

On constate que, considéré dans un plan horizontal XY perpendiculaire à la direction longitudinale **A** du châssis **12,** le premier volet de guidage **52** est incliné par rapport au premier côté latéral **24.** L'angle d'inclinaison est référencé **α1** sur les figures.

Comme on le constate sur la figure **1****,** l'angle **α1** est égal à environ 90°, de sorte que le premier volet de guidage **52** est parallèle au premier côté principal **20** du châssis **12.**

Le premier volet de guidage **52** et le premier organe de guidage **40** sont coplanaires. Plus précisément, le premier volet de guidage **52** et le premier organe de guidage **40** présente des faces d'appui qui s'étendent dans un même plan.

Dans l'exemple de la figure **3****,** l'angle d'inclinaison **α1** entre le premier volet de guidage **52** et le premier côté latéral **24** est de l'ordre de 45°.

Dans l'exemple de la figure **4****,** le premier volet de guidage **52** est monté au châssis **12** de façon pivotante autour d'un premier axe **U1** qui est parallèle à la direction longitudinale **A,** autrement dit l'axe **U1** s'étend selon l'axe **Z** du repère. Dans cette variante, l'angle d'inclinaison **α1** entre le premier volet de guidage **52** et le premier côté latéral **24** qui est donc réglable par pivotement du premier axe **U1.** A cet effet, le premier dispositif de guidage **50** comprend en outre un premier dispositif de blocage **54** pour bloquer en rotation le premier volet de guidage **52** par rapport au premier côté latéral **24.** Dans cet exemple, le premier dispositif de blocage **54** est constitué par un premier vérin **55,** lequel a en outre pour fonction de faire pivoter le premier volet de guidage **52** par rapport au premier côté latéral **24.** Ce premier vérin **55** peut être manuel ou actionné par des moyens électriques ou hydrauliques. L'amplitude de pivotement du premier volet de guidage **52** par rapport au premier côté latéral **24** est comprise entre 0°, position dans laquelle le premier volet de guidage **52** est rabattu contre le côté latéral **54,** et environ 90°, position dans laquelle le premier volet de guidage **52** est parallèle au premier organe de guidage **40**). De préférence, cette amplitude est entre 45° et 90°.

Dans l'exemple de réalisation des figures **1** à **4****,** le premier volet de guidage **52** comporte une plaque **53,** qui est plane et qui est parallèle à la direction longitudinale du châssis, autrement dit cette plaque **53** se trouve dans un plan vertical qui est soit parallèle au plan du premier côté principal ou incliné par rapport à ce dernier. En se référant à la figure **1****,** on constate en outre que le premier volet de guidage **52** est disposé en partie d'extrémité inférieure **14** du châssis **12.**

En se référant à nouveau à l'exemple de la figure **3****,** on constate que le premier dispositif de guidage **50** comporte en outre un patin **51** disposé sur un bord latéral **52**a du premier volet de guidage **52.** Le patin **55** est prévu pour venir en appui sur une face latérale d'une tranchée. Dans les exemples de réalisations illustrées en figures **1** et **4****,** le premier dispositif de guidage **50** comprend en outre un deuxième volet de guidage **56** qui est relié au premier volet de guidage **52** de sorte que le premier volet de guidage **52** est disposé entre le châssis **12** et le deuxième volet de guidage **56.** Dans ces deux exemples, le deuxième volet de guidage **56** est juxtaposé au premier volet de guidage **52.** Selon une variante, non illustrée ici, les premier et deuxième volets **52,26** peuvent être parallèles.

Dans les exemples des figures **1** et **4****,** considérées selon un plan XY perpendiculaire à la direction longitudinale du châssis **12,** le deuxième volet de guidage **56** est incliné d'un angle **β1** par rapport au premier volet de guidage **52.** Cet angle **β1** est donc compris entre 0° et 180°. On comprend que lorsque l'angle **β1** est égal à 180°, les premier et deuxième volets de guidage **52,56** sont parallèles l'un à l'autre.

Dans l'exemple de réalisation de la figure **4****,** le deuxième volet de guidage **56** est monté au premier volet de guidage **52** de façon pivotante autour d'un deuxième axe **U2** qui est parallèle au premier axe **U1.** Le deuxième dispositif de guidage comprend un deuxième dispositif de blocage **58** pour bloquer en rotation le deuxième volet de guidage **56** par rapport au premier volet de guidage **52.**

Dans cet exemple, le deuxième volet de blocage **58** inclut un deuxième vérin **59,** similaire au premier vérin **55,** ce deuxième vérin **59** ayant également pour fonction de déplacer par pivotement le deuxième volet de guidage **56** par rapport au deuxième volet de guidage **52.** Le deuxième vérin **59** permet donc d'orienter et de bloquer le deuxième volet de guidage **56** par rapport au deuxième volet de guidage **52.**

Le deuxième volet de guidage **56** comporte une plaque **57,** qui est plane, parallèle à la direction longitudinale du châssis. La plaque **57** se trouve également dans un plan vertical.

Le premier dispositif de guidage **50** comporte en outre un patin **61,** similaire au patin **51** précédemment décrit, qui est disposé sur un bord latéral **56**a du deuxième volet de guidage **56,** le patin étant prévu pour venir en appui contre une face latérale d'une tranchée comme cela sera expliqué ci-dessous. Dans cet exemple, le patin s'étend verticalement et est emmanché au bord latéral **56**a.

Dans les modes de réalisations des figures **1** à **4****,** la machine d'excavation comprend en outre un deuxième dispositif de guidage **60** qui comprend un troisième volet de guidage **62** en saillie par rapport au second latéral **26** du châssis **12.** Le troisième volet de guidage est en saillie vers l'extérieur du châssis depuis la partie inférieure du châssis. Sans sortir du cadre de la présente invention, le troisième volet de guidage **62** pourrait alternativement être en saillie depuis la partie supérieure **16** du châssis.

Comme on le constate sur les figures **1** à **4****,** la structure du deuxième dispositif de guidage **60** est similaire à celle du premier dispositif de guidage **50.** Sans sortir du cadre de la présente invention, le deuxième dispositif de guidage **60** pourrait présenter une forme ou un nombre de volets de guidage différents du premier dispositif de guidage **50.**

A l'instar du premier dispositif de guidage **50,** le deuxième dispositif de guidage **60** est conformé de telle sorte que, considéré dans un plan XY perpendiculaire à la direction longitudinale **A** du châssis **12,** le troisième volet de guidage **62** est incliné d'un angle **α2** par rapport au second latéral **26** du châssis **12.**

Dans l'exemple de la figure **2****,** l'angle **α2** est sensiblement égal à 90° de sorte que le troisième volet de guidage **62** est parallèle au côté principal du châssis **12,** tout en étant parallèle au premier volet de guidage **52.** Plus exactement, dans l'exemple de la figure **2****,** les premier et deuxième volets de guidage **52,62** présentent des faces d'appui **52**b et **62**b qui sont coplanaires.

Dans l'exemple de la figure **3****,** l'angle d'inclinaison **α2** du troisième volet de guidage **62** par rapport au deuxième côté latéral **26** est de l'ordre de 45°, est similaire à l'angle **α1**. Là-encore, le troisième volet de guidage **62** est pivotant par rapport au châssis autour d'un axe de rotation **U3** parallèle à l'axe de rotation **U1**, de sorte que l'angle d'inclinaison **α2** est ajustable. Dans cet exemple est prévu un vérin **63,** similaire au premier vérin **54** afin de régler d'inclinaison **α2**, et immobiliser le troisième volet de guidage **62** par rapport châssis **12.**

Dans le mode de réalisation de la figure **4****,** le deuxième dispositif de guidage comporte en outre, un volet de guidage additionnel **64** qui montant et pivotant par rapport au troisième volet de guidage **62** autour d'un axe de rotation **U4** qui parallèle à l'axe de rotation **U3.** L'angle d'inclinaison **β2** entre le volet de guidage additionnel **64** et le troisième volet de guidage **62** est réglable grâce à un vérin **65** similaire au deuxième vérin **59** du premier dispositif de guidage **50.**

Dans cet exemple, le volet de guidage additionnel **64,** qui s'étend dans un plan vertical, est également muni d'un patin **61.**

La figure **8** illustre un autre mode de réalisation de la machine d'excavation selon l'invention. Dans ce mode de réalisation, la machine d'excavation **10** comporte en outre un troisième dispositif de guidage **70** qui est muni d'un quatrième volet de guidage **72** qui est en saillie par rapport au premier côté latéral **24** du châssis **12** vers l'extérieur du châssis. Comme on le comprend à l'aide de la figure **8****,** dans cet exemple, les premier et quatrième volets de guidage **52,72** s'étendent essentiellement dans un même plan vertical.

Par ailleurs, considéré dans un plan XY perpendiculaire à la direction longitudinale **A** du châssis, le quatrième volet de guidage **72** est incliné par rapport au premier côté latéral du châssis, le quatrième volet de guidage est en saillie depuis la partie supérieure **16** du châssis. Dans cet exemple, le troisième dispositif de guidage **70** est similaire au premier dispositif de guidage **50,** à ceci près qu'il est disposé en partie supérieure du châssis. Dans l'exemple de la figure **8****,** la machine d'excavation **10** comporter en outre un quatrième dispositif de guidage **80,** en saillie depuis la partie supérieure **16** du châssis, qui comporte un cinquième volet de guidage **82** qui est également en saillie par rapport au second côté latéral **26** du châssis vers l'extérieur du châssis. Là-encore, considéré dans un plan XY perpendiculaire à la direction longitudinale **A** du châssis, le cinquième volet de guidage **82** est incliné par rapport au second côté latéral **26** du châssis **12,** le cinquième volet de guidage **82** étant en saillie depuis la partie supérieure du châssis.

On constate par ailleurs sur la figure **8** que les premier, quatrième et cinquième volets de guidage **72,82** s'étendent sensiblement dans le même plan vertical.

La figure **9** illustre une machine d'excavation **10** selon une variante de celle de la figure **1****.** Dans la figure **9****,** la machine d'excavation est une benne. Son dispositif d'excavation **30** comporte une paire de godets mobiles **31,33,** connus par ailleurs.

A l'aide des figures **5** à **7****,** on va maintenant décrire plusieurs modes de mise en oeuvre d'un procédé de forage dans un sol selon l'invention.

Selon les figures **5**A, **5**B, on a illustré un premier mode de mise en oeuvre de forage dans un sol **S.** Sur ces deux figures on a illustré un sol **S** en vue de dessus. Selon le procédé, on fore verticalement dans le sol **S** une première tranchée **100** ayant une face principale **102** qui est verticale ainsi qu'une deuxième face principale **104** parallèle à la première face principale **102.** La première tranchée **100** comporte en outre une seconde face latérale **108** qui est parallèle à la première face latérale **106** ; les première et seconde faces latérales **106,108** étant perpendiculaires aux première et seconde faces principales **102,104.**

Puis, dans une seconde étape, on fore verticalement dans le sol une portion de sol **P** à l'aide de la machine d'excavation de la figure 4 en ayant préalablement rabattu ou enlever le deuxième dispositif de guidage **60.** Considérée selon l'axe **X,** la longueur **q** de la portion de sol **P** est très inférieure à la longueur **LT** de la tranchée **100.**

La machine d'excavation, dont le dispositif d'excavation est disposé en porte-à-faux sur la portion de sol **P,** est guidée lors de son déplacement vertical par le premier volet de guidage **52** qui vient en appui contre la première face principale **102** de la première tranchée **100**. Par ailleurs le deuxième volet de guidage **56** vient en appui par son bord latéral **56**a muni du patin **61** contre le premier côté latéral **106.** Le dispositif de guidage **50,** par l'intermédiaire des première et deuxième volets de guidage **52,56** permet d'éviter que la machine d'excavation **10** ne dévie selon la direction **X** pendant le forage de la portion **P.** En effet, dans la mesure où la surface, considérée dans un plan horizontal XY de portion de sol **P** est inférieure à la surface de coupe du dispositif d'excavation **30,** la machine d'excavation **10** risquerait en l'absence du premier dispositif de guidage **50,** de dévier selon la direction **X.** Autrement dit, le premier dispositif de guidage **50** permet de maintenir la machine d'excavation correctement orientée dans le sol afin de maintenir la direction de forage désirée.

A l'aide des figures **6**A et **6**B, on va décrire une variante du mode de mise en oeuvre des figures **5**A et **5**B précédemment décrites.

Selon le procédé de forage décrit en figures **6**A et **6**B, on fore verticalement une première tranchée **200** dans le sol **S,** la première tranchée ayant une première face principale **202,** une seconde face principale **204** parallèle à la première face principale, une première face latérale **206** qui est orthogonale à la première face principale **202** et une seconde face latérale **208** qui est parallèle à la première face latérale **206.**

Après avoir foré la première tranchée **200,** et avant de forer la portion de sol **P,** on fore verticalement une deuxième tranchée **300** dans le sol, ladite deuxième tranchée **300** étant séparée de la première tranchée par la portion de sol **P.** Comme on le constate sur la figure **6**A, la première tranchée **200** et la deuxième tranchée **300** présentent des premières faces principales **202, 302,** qui sont parallèles l'une de l'autre, de préférence coplanaires. La portion de sol **P** est généralement appelée merlon.

On constate par ailleurs, considéré selon l'axe **X**, la longueur **e** de la portion de sol **P** est inférieure à la longueur **LT** des première et deuxième tranchées **200,300.**

La deuxième tranchée **300** comporte également des première et seconde faces principales **302, 304** et des première et seconde faces latérales **306,308.**

Sur la figure **6**B, on a illustré l'excavation de la portion **P** à l'aide de la machine d'excavation **10** selon la figure **4****.**

La machine d'excavation **10** est descendue verticalement au droit de la portion de sol **P** à excaver. Comme on le constate sur la figure **6**B, la longueur **L** du châssis **12** de la machine d'excavation **10** est sensiblement plus grande que la longueur **e** de la portion de sol **P.**

Pendant le forage de la portion de sol **P,** les premier et deuxième dispositifs de guidage **50,60** sont déployés de sorte que le premier volet de guidage **52** vient en appui contre la première face principale **202,** le patin **61** du deuxième volet de guidage **56** vient en appui contre la première face latérale **206,** le troisième volet de guidage **62** (du deuxième dispositif de guidage **60**) vient en appui contre la première face principale **302** de la deuxième tranchée **300** tandis que le patin **61** du volet de guidage additionnel **64** du deuxième dispositif de guidage **60** vient en appui contre la deuxième face latérale **308** de la deuxième tranchée **300.**

Cette conformation permet d'empêcher un déplacement intempestif de la machine d'excavation selon la direction **X,** grâce aux patins **61** qui prennent appui contre les faces latérales **206,308** des première et deuxième tranchées, et empêche également une rotation du châssis autour de l'axe **Z** grâce à l'appui des premier et troisième volets de guidage **52,62** contre les premières faces principales de première et deuxième tranchées.

Selon une variante non illustrée, le deuxième volet de guidage **56** peut également venir en appui contre la première face principale **202** de la première tranchée **200,** de même le volet de guidage additionnel **64** pourrait venir en appui contre la première face principale **302** de la deuxième tranchée **300.**

Le mode de mise en oeuvre des figures **7**A et **7**B se distingue de celui des figures **6**A et **6**B par le fait que les première et deuxième tranchées sont, considérées dans le plan horizontal XY, inclinées l'une par rapport à l'autre. Cela signifie notamment que les premières faces latérales **202,302** des première et deuxième tranchées **200,300** ne sont pas parallèles. La portion de sol **P** située entre les première et deuxième tranchées **200,300** présente une forme trapézoïdale. L'intérêt d'une telle disposition et de former un élément de paroi arqué.

Les premier et deuxième dispositifs de guidage **50,60** sont déployés de la même façon que dans le mode de réalisation illustré en figure **6**B, de sorte que les premier et troisième volets de guidage **52,62** viennent en appui contre les premières faces principales **202,302** des première et deuxième tranchées **200,300,** tandis que les patins **61** des premier et deuxième dispositifs de guidage viennent en appui respectivement contre la première face latérale **206** de la première tranchée et la seconde face latérale **308** de la seconde tranchée.

Dans cette conformation, les angles d'inclinaison **α1** et **α2** des premier et troisième volets de guidage **52,62** par rapport aux premier et second cotés **24,26** du châssis **12** sont inférieurs à 90°. Comme expliqué ci-dessus, les angles d'inclinaison **α1** et **α2** sont ajustés en actionnant les vérins **54** et **63.**

## Revendications

1. Machine d'excavation (10) pour réaliser une tranchée dans un sol comportant :
un châssis (12) s'étendant selon une direction longitudinale (A) entre une partie d'extrémité inférieure (14) et une partie d'extrémité supérieure (16), le châssis (12) ayant un premier côté principal (20), un second côté principal opposé au premier côté principal, un premier côté latéral (24) et un second côté latéral (26) opposé au premier côté latéral, les premier et second côtés principaux (20,22) et les premier et second côtés latéraux (24,26) s'étendant selon la direction longitudinale (A) du châssis (12), les premier et second côtés latéraux (24,26) étant transversaux aux premier et second côtés principaux (20,22) ;
un dispositif d'excavation (30) disposé sous la partie d'extrémité inférieure (14) du châssis (12) ;
au moins un premier dispositif de guidage (50) comprenant au moins un premier volet de guidage (52) en saillie depuis le premier côté latéral (24) du châssis vers l'extérieur du châssis, le premier volet de guidage (52) étant incliné par rapport au premier côté latéral (24), considéré dans un plan perpendiculaire à la direction longitudinale (A) du châssis (12),
**caractérisée en ce que** le premier volet de guidage (52) est monté au châssis (12) de façon pivotante autour d'un premier axe (U1) parallèle à la direction longitudinale (A), le premier dispositif de guidage (50) comprenant en outre un premier dispositif de blocage (54) pour bloquer en rotation le premier volet de guidage (52) par rapport au premier côté latéral (24).

2. Machine d'excavation selon la revendication 1, dans laquelle le premier volet de guidage (52) est parallèle au premier côté principal (20) du châssis (12).

3. Machine d'excavation selon la revendication 2, dans laquelle au moins l'un des premier et second côtés principaux du châssis comprend un organe de guidage (40,42,44,46) agencé pour venir en appui contre une face principale de la tranchée, et dans laquelle le premier volet de guidage (52) et l'organe de guidage sont coplanaires.

4. Machine d'excavation selon l'une quelconque des revendications précédentes, comprenant un premier vérin (55) pour faire pivoter le premier volet de guidage (52) par rapport au premier côté latéral (24).

5. Machine d'excavation selon l'une quelconque des revendications précédentes, dans laquelle le premier volet de guidage (52) comporte une plaque (53), de préférence plane, qui est parallèle à la direction longitudinale du châssis.

6. Machine d'excavation selon l'une quelconque des revendications précédentes, dans laquelle le premier volet de guidage (52) est disposé en partie d'extrémité inférieure (14) du châssis (12).

7. Machine d'excavation selon l'une quelconque des revendications précédentes, dans laquelle le premier dispositif de guidage (50) comporte en outre un patin (51,61) disposé sur un bord latéral (52a) du premier volet de guidage (52), le patin (55) étant prévu pour venir en appui contre une face latérale d'une tranchée.

8. Machine d'excavation selon l'une quelconque des revendications précédentes, dans laquelle le premier dispositif de guidage (50) comprend en outre un deuxième volet de guidage (56) relié au premier volet de guidage (52) de sorte que le premier volet de guidage (52) est disposé entre le châssis (12) et le deuxième volet de guidage (56).

9. Machine d'excavation selon la revendication 8, dans laquelle, considéré selon un plan perpendiculaire à la direction longitudinale (A) du châssis (12), le deuxième volet de guidage (56) est incliné par rapport au premier volet de guidage (52).

10. Machine selon la revendication 8 ou 9, dans laquelle le deuxième volet de guidage (56) est monté au premier volet de guidage (52) de façon pivotante autour d'un deuxième axe (U2) parallèle au premier axe (U1), le deuxième dispositif de guidage comprenant en outre un deuxième dispositif de blocage (58) pour bloquer en rotation le deuxième volet de guidage (56) par rapport au premier volet de guidage (52).

11. Machine d'excavation selon la revendication 10, comprenant un deuxième vérin (59) pour faire pivoter le deuxième volet de guidage (56) par rapport au premier volet de guidage (52).

12. Machine d'excavation selon l'une quelconque des revendications 8 à 11, dans laquelle le deuxième volet de guidage (56) comporte une plaque (57), de préférence plane, qui est parallèle la direction longitudinale du châssis.

13. Machine d'excavation selon l'une quelconque des revendications 8 à 12, dans laquelle le premier dispositif de guidage (50) comporte en outre un patin (59) disposé sur un bord latéral (56a) du deuxième volet de guidage (56), le patin étant prévu pour venir en appui contre une face latérale d'une tranchée.

14. Machine d'excavation selon l'une quelconque des revendications précédentes, comprenant en outre un deuxième dispositif de guidage (60) comprenant au moins un troisième volet de guidage (62) en saillie par rapport au second côté latéral (26) du châssis (12) vers l'extérieur du châssis, et dans laquelle, considéré dans un plan perpendiculaire à la direction longitudinale (A) du châssis (12), le troisième volet de guidage (62) est incliné par rapport au second côté latéral (26) du châssis (12).

15. Machine d'excavation selon la revendication 14, dans laquelle le troisième volet de guidage (62) est en saillie depuis la partie inférieure (14) du châssis.

16. Machine d'excavation selon la revendication 14 ou 15, comprenant en outre un troisième dispositif de guidage (70) muni d'un quatrième volet de guidage (72) en saillie par rapport au premier ou second côté latéral (24,26) du châssis (12) vers l'extérieur du châssis, et dans laquelle, considéré dans un plan perpendiculaire à la direction longitudinale (A) du châssis, le quatrième volet de guidage (72) est incliné par rapport au premier ou au second côté latéral du châssis, le quatrième volet de guidage étant en saillie depuis la partie supérieure du châssis.

17. Procédé de forage dans un sol (S), dans lequel :
on fore verticalement une première tranchée (100) dans le sol (S), la première tranchée ayant une première face principale qui est verticale ainsi qu'une première face latérale (104) qui est verticale et orthogonale à la première face principale (102) ; puis
on fore verticalement dans le sol une portion de sol (P) à l'aide de la machine d'excavation selon l'une quelconque des revendications 1 à 16, le premier volet de guidage (52) venant en appui contre la première face principale (102) de la première tranchée pendant le forage de la portion de sol.

18. Procédé de forage dans un sol, dans lequel :
on fore verticalement une première tranchée (200) dans le sol (S), la première tranchée ayant une première face principale (202) et une première face latérale (206) qui est orthogonale à la première face principale ; puis
on fore verticalement une portion de sol (P) à l'aide de la machine d'excavation selon la revendication 8 et l'une quelconque des revendications 9 à 16, le deuxième volet de guidage (56) venant en appui contre la face principale et/ou contre la première face latérale (106) de la première tranchée pendant le forage de la portion de sol.

19. Procédé de forage selon la revendication 17 ou 18, dans lequel après avoir foré la première tranchée (200) et avant de forer la portion de sol (P), on fore verticalement une deuxième tranchée (300) dans le sol, ladite deuxième tranchée (300) étant séparée de la première tranchée par la portion de sol (P).

20. Procédé de forage selon la revendication 19, dans lequel, considérées dans un plan horizontal, les première et deuxième tranchées (200,300) sont inclinées l'une par rapport à l'autre.

## Patentansprüche

1. Aushubmaschine (10) zum Anlegen eines Grabens in einem Boden, umfassend:
einen Rahmen (12), der sich in einer Längsrichtung (A) zwischen einem unteren Endabschnitt (14) und einem oberen Endabschnitt (16) erstreckt, wobei der Rahmen (12) eine erste Hauptseite (20), eine zweite Hauptseite gegenüber der ersten Hauptseite, eine erste laterale Seite (24) und eine zweite laterale Seite (26) gegenüber der ersten lateralen Seite aufweist, wobei sich die erste und die zweite Hauptseite (20,22) und die erste und die zweite laterale Seite (24,26) in der Längsrichtung (A) des Rahmens (12) erstrecken, wobei die erste und die zweite laterale Seite (24,26) quer zu der ersten und der zweiten Hauptseite (20,22) liegen;
eine Aushubvorrichtung (30), die unter dem unteren Endabschnitt (14) des Rahmens (12) angeordnet ist;
mindestens eine erste Führungsvorrichtung (50), umfassend mindestens eine erste Führungsklappe (52), die aus der ersten lateralen Seite (24) des Rahmens nach außen von dem Rahmen hervorsteht, wobei die erste Führungsklappe (52) in Bezug auf die erste laterale Seite (24) im Sinne einer Ebene senkrecht zur Längsrichtung (A) des Rahmens (12) geneigt ist,
**dadurch gekennzeichnet, dass** die erste Führungsklappe (52) schwenkbar um eine erste Achse (U1) parallel zur Längsrichtung (A) an den Rahmen (12) montiert ist, wobei die erste Führungsvorrichtung (50) ferner eine erste Blockiervorrichtung (54) zum Blockieren der ersten Führungsklappe (52) bei Drehung in Bezug auf die erste laterale Seite (24) umfasst.

2. Aushubmaschine nach Anspruch 1, wobei die erste Führungsklappe (52) parallel zur ersten Hauptseite (20) des Rahmens (12) verläuft.

3. Aushubmaschine nach Anspruch 2, wobei mindestens eine der ersten und der zweiten Hauptseite des Rahmens ein Führungselement (40,42,44,46) umfasst, das eingerichtet ist, um an einer Hauptfläche des Grabens zur Anlage zu kommen, und wobei die erste Führungsklappe (52) und das Führungselement koplanar sind.

4. Aushubmaschine nach einem der vorhergehenden Ansprüche, umfassend einen ersten Zylinder (55), um die erste Führungsklappe (52) in Bezug auf die erste laterale Seite (24) zu schwenken.

5. Aushubmaschine nach einem der vorhergehenden Ansprüche, wobei die erste Führungsklappe (52) eine Platte (53), vorzugsweise ebener Art, beinhaltet, die parallel zur Längsrichtung des Rahmens verläuft.

6. Aushubmaschine nach einem der vorhergehenden Ansprüche, wobei die erste Führungsklappe (52) im unteren Endabschnitt (14) des Rahmens (12) angeordnet ist.

7. Aushubmaschine nach einem der vorhergehenden Ansprüche, wobei die erste Führungsvorrichtung (50) ferner einen Fuß (51,61) beinhaltet, der an einem Seitenrand (52a) der ersten Führungsklappe (52) angeordnet ist, wobei der Fuß (55) vorgesehen ist, um an einer lateralen Fläche eines Grabens zur Anlage zu kommen.

8. Aushubmaschine nach einem der vorhergehenden Ansprüche, wobei die erste Führungsvorrichtung (50) ferner eine zweite Führungsklappe (56) umfasst, die derart mit der ersten Führungsklappe (52) verbunden ist, dass die erste Führungsklappe (52) zwischen dem Rahmen (12) und der zweiten Führungsklappe (56) angeordnet ist.

9. Aushubmaschine nach Anspruch 8, wobei die zweite Führungsklappe (56), im Sinne einer Ebene senkrecht zur Längsrichtung (A) des Rahmens (12), in Bezug auf die erste Führungsklappe (52) geneigt ist.

10. Maschine nach Anspruch 8 oder 9, wobei die zweite Führungsklappe (56) schwenkbar um eine zweite Achse (U2) parallel zur ersten Achse (U1) an die erste Führungsklappe (52) montiert ist, wobei die zweite Führungsvorrichtung ferner eine zweite Blockiervorrichtung (58) zum Blockieren der zweiten Führungsklappe (56) bei Drehung in Bezug auf die erste Führungsklappe (24) umfasst.

11. Aushubmaschine nach Anspruch 10, umfassend einen zweiten Zylinder (59), um die zweite Führungsklappe (56) in Bezug auf die erste Führungsklappe (52) zu schwenken.

12. Aushubmaschine nach einem der Ansprüche 8 bis 11, wobei die zweite Führungsklappe (56) eine Platte (57), vorzugsweise ebener Art, beinhaltet, die parallel zur Längsrichtung des Rahmens verläuft.

13. Aushubmaschine nach einem der Ansprüche 8 bis 12, wobei die erste Führungsvorrichtung (50) ferner einen Fuß (59) beinhaltet, der an einem Seitenrand (56a) der zweiten Führungsklappe (56) angeordnet ist, wobei der Fuß vorgesehen ist, um an einer lateralen Fläche eines Grabens zur Anlage zu kommen.

14. Aushubmaschine nach einem der vorhergehenden Ansprüche, ferner umfassend eine zweite Führungsvorrichtung (60), die mindestens eine dritte Führungsklappe (62) umfasst, die in Bezug auf die zweite laterale Seite (26) des Rahmens (12) nach außen von dem Rahmen hervorsteht, und wobei die dritte Führungsklappe (62), im Sinne einer Ebene senkrecht zur Längsrichtung (A) des Rahmens (12), in Bezug auf die zweite laterale Seite (26) des Rahmens (12) geneigt ist.

15. Aushubmaschine nach Anspruch 14, wobei die dritte Führungsklappe (62) aus dem unteren Abschnitt (14) des Rahmens hervorsteht.

16. Aushubmaschine nach Anspruch 14 oder 15, ferner umfassend eine dritte Führungsvorrichtung (70), die mit einer vierten Führungsklappe (72) versehen ist, die in Bezug auf die erste oder die zweite laterale Seite (24,26) des Rahmens (12) nach außen von dem Rahmen hervorsteht, und wobei die vierte Führungsklappe (72), im Sinne einer Ebene senkrecht zur Längsrichtung (A) des Rahmens, in Bezug auf die erste oder die zweite laterale Seite des Rahmens geneigt ist, wobei die vierte Führungsklappe aus dem oberen Abschnitt des Rahmens hervorsteht.

17. Verfahren zum Bohren in einen Boden (S), wobei:
ein erster Graben (100) vertikal in den Boden (S) gebohrt wird, wobei der erste Graben eine erste Hauptfläche, die vertikal verläuft, sowie eine erste laterale Fläche (104), die vertikal und orthogonal zu der ersten Hauptfläche (102) verläuft, aufweist; anschließend
ein Bodenteil (P) mithilfe der Aushubmaschine nach einem der Ansprüche 1 bis 16 vertikal in den Boden gebohrt wird, wobei die erste Führungsklappe (52) während der Bohrung des Bodenteils an der ersten Hauptfläche (102) des ersten Grabens zur Anlage kommt.

18. Verfahren zum Bohren in einen Boden, wobei:
ein erster Graben (200) vertikal in den Boden (S) gebohrt wird, wobei der erste Graben eine erste Hauptfläche (202) und eine erste laterale Fläche (206), die orthogonal zu der ersten Hauptfläche verläuft, aufweist; anschließend
ein Bodenteil (P) mithilfe der Aushubmaschine nach Anspruch 8 und einem der Ansprüche 9 bis 16 vertikal gebohrt wird, wobei die zweite Führungsklappe (56) während der Bohrung des Bodenteils an der Hauptfläche und/oder an der ersten lateralen Fläche (106) des ersten Grabens zur Anlage kommt.

19. Verfahren zum Bohren nach Anspruch 17 oder 18, wobei nach dem Bohren des ersten Grabens (200) und vor dem Bohren des Bodenteils (P) vertikal ein zweiter Graben (300) in den Boden gebohrt wird, wobei der zweite Graben (300) durch den Bodenteil (P) von dem ersten Graben getrennt ist.

20. Verfahren zum Bohren nach Anspruch 19, wobei der erste und der zweite Graben (200,300) im Sinne einer horizontalen Ebene zueinander geneigt sind.

## Claims

1. An excavation machine (10) for making a trench in a ground including:
a frame (12) extending along a longitudinal direction (A) between a lower end part (14) and an upper end part (16), the frame (12) having a first main side (20), a second main side opposite to the first main side, a first lateral side (24) and a second lateral side (26) opposite to the first lateral side, the first and second main sides (20, 22) and the first and second lateral sides (24, 26) extending along the longitudinal direction (A) of the frame (12), the first and second lateral sides (24, 26) being transverse to the first and second main sides (20, 22);
an excavation device (30) disposed under the lower end part (14) of the frame (12);
at least a first guide device (50) comprising at least a first guide flap (52) protruding from the first lateral side (24) of the frame outwardly of the frame, the first guide flap (52) being inclined relative to the first lateral side (24), considered in a plane perpendicular to the longitudinal direction (A) of the frame (12),
**characterized in that** the first guide flap (52) is mounted on the frame (12) to pivot about a first axis (U1) parallel to the longitudinal direction (A), the first guide device (50) further comprising a first blocking device (54) to rotatably block the first guide flap (52) relative to the first lateral side (24)

2. The excavation machine according to claim 1, wherein the first guide flap (52) is parallel to the first main side (20) of the frame (12).

3. The excavation machine according to claim 2, wherein at least one of the first and second main sides of the frame comprises a guide member (40, 42, 44, 46) arranged to bear against a main face of the trench, and wherein the first guide flap (52) and the guide member are coplanar.

4. The excavation machine according to any one of the preceding claims, comprising a first cylinder (55) for pivoting the first guide flap (52) relative to the first lateral side (24).

5. The excavation machine according to any one of the preceding claims, wherein the first guide flap (52) includes a plate (53), preferably a planar plate, which is parallel to the longitudinal direction of the frame.

6. The excavation machine according to any one of the preceding claims, wherein the first guide flap (52) is disposed at the lower end part (14) of the frame (12).

7. The excavation machine according to any one of the preceding claims, wherein the first guide device (50) further includes a pad (51, 61) disposed on a lateral edge (52a) of the first guide flap (52), the pad (55) being provided to bear against a lateral face of a trench.

8. The excavation machine according to any one of the preceding claims, wherein the first guide device (50) further comprises a second guide flap (56) connected to the first guide flap (52) so that the first guide flap (52) is disposed between the frame (12) and the second guide flap (56).

9. The excavation machine according to claim 8, wherein, considered along a plane perpendicular to the longitudinal direction (A) of the frame (12), the second guide flap (56) is inclined relative to the first guide flap (52).

10. The excavation machine according to claim 8 or 9, wherein the second guide flap (56) is mounted on the first guide flap (52) to pivot about a second axis (U2) parallel to the first axis (U1), the second guide device further comprising a second blocking device (58) to rotatably block the second guide flap (56) relative to the first guide flap (52).

11. The excavation machine according to claim 10, comprising a second cylinder (59) for pivoting the second guide flap (56) relative to the first guide flap (52).

12. The excavation machine according to any one of claims 8 to 11, wherein the second guide flap (56) includes a plate (57), preferably a planar plate, which is parallel to the longitudinal direction of the frame.

13. The excavation machine according to any one of claims 8 to 12, wherein the first guide device (50) further includes a pad (59) disposed on a lateral edge (56a) of the second guide flap (56), the pad being provided to bear against a lateral face of a trench.

14. The excavation machine according to any one of the preceding claims, further comprising a second guide device (60) comprising at least a third guide flap (62) protruding relative to the second lateral side (26) of the frame (12) outwardly of the frame, and wherein, considered in a plane perpendicular to the longitudinal direction (A) of the frame (12), the third guide flap (62) is inclined relative to the second lateral side (26) of the frame (12).

15. The excavation machine according to claim 14, wherein the third guide flap (62) is protruding from the lower part (14) of the frame.

16. The excavation machine according to claim 14 or 15, further comprising a third guide device (70) equipped with a fourth guide flap (72) protruding relative to the first or second lateral side (24, 26) of the frame (12) outwardly of the frame, and wherein, considered in a plane perpendicular to the longitudinal direction (A) of the frame, the fourth guide flap (72) is inclined relative to the first or the second lateral side of the frame, the fourth guide flap protruding from the upper part of the frame.

17. A method for drilling a ground (S), wherein:
a first trench (100) is vertically drilled into the ground (S), the first trench having a first main face which is vertical as well as a first lateral face (104) which is vertical and orthogonal to the first main face (102); then
a ground portion (P) is vertically drilled into the ground using the excavation machine according to any one of claims 1 to 16, the first guide flap (52) bearing against the first main face (102) of the first trench during the drilling of the ground portion.

18. The method for drilling a ground, wherein:
a first trench (200) is vertically drilled into the ground (S), the first trench having a first main face (202) and a first lateral face (206) which is orthogonal to the first main face; then
a ground portion (P) is vertically drilled using the excavation machine according to claim 8 and any one of claims 9 to 16, the second guide flap (56) bearing against the main face and/or against the first lateral face (106) of the first trench during the drilling of the ground portion.

19. The drilling method according to claim 17 or 18, wherein after having drilled the first trench (200) and before drilling the ground portion (P), a second trench (300) is vertically drilled into the ground, said second trench (300) being separated from the first trench by the ground portion (P).

20. The drilling method according to claim 19, wherein, considered in a horizontal plane, the first and second trenches (200, 300) are inclined relative to each other.
